# FASCICULE DE BREVET EUROPEEN

(11) **EP 0 378 021 B1**
(45) Date de publication et mention de la délivrance du brevet: **29.07.1992**
(21) Numéro de dépôt: 89403518.7
(22) Date de dépôt: 15.12.1989
(51) Int. Cl.: G01V 1/20, H04R 1/44

(54) **Capteur de signaux insensible aux variations de la pression statique**
Für statische Druckvariationen unempfindlicher Signalempfänger
Signal receiver insensitive to static pressure variations

(30) Priorité: 23.12.1988 FR 8817205
(43) Date de publication de la demande: 18.07.1990
(73) Titulaire: INSTITUT FRANCAIS DU PETROLE, 92502 Rueil-Malmaison (FR)
(72) Inventeur: Beauducel, Claude, F-60119 Henonville (FR)

(56) Documents cités:
- DE-C- 916 593
- FR-A- 2 198 155
- FR-A- 2 282 627
- US-A- 3 380 019
- US-A- 4 166 229

## Description

La présente invention a pour objet un capteur de signaux insensible aux variations de la pression statique régnant dans le milieu où il est disposé.

Un tel capteur de signaux peut être utilisé dans tout milieu où l'on fait des mesures de signaux acoustiques et notamment dans l'eau.

Il convient par exemple, en océanographie, pour effectuer des opérations de détection sous-marine ou encore pour constituer des dispositifs de réception multi-capteurs convenant pour des opérations de prospection sismique marine.

Par le brevet français n° 2 122 675, on connait un hydrophone comprenant deux plaques circulaires. L'une au moins des deux plaques comporte une partie centrale flexible contre laquelle est fixé un élément sensible constitué d'un disque en céramique piézo-électrique associé à une électrode sur chacune de ses deux faces planes opposées. La partie périphérique des deux plaques est renforcée et rigide. Les deux plaques sont appliquées l'une contre l'autre et délimitent une cavité intérieure remplie d'air. Les variations des signaux sismiques à mesurer déforment chaque partie centrale flexible. Chaque élément sensible fonctionne en flexion, ce qui lui donne une sensibilité élevée. La pression statique qui augmente avec la profondeur d'immersion par exemple, a pour effet de faire fléchir chaque plaque flexible vers l'intérieur du boîtier. Le dispositif est conçu pour que la déformation possible des plaque flexibles sous l'effet de la pression statique reste réversible. A cet effet, l'écartement des deux plaques est choisi par exemple pour qu'elles viennent en butée l'une contre l'autre avant que leur déformation ne devienne irréversible.

Un tel hydrophone convient pour une gamme de profondeurs déterminée.

En rendant les deux plaques opposées plus épaisses, on peut élargir la gamme de profondeur où l'hydrophone fonctionne mais c'est au détriment de sa sensibilité. Il faut noter aussi que la capacité électrique de chaque élément sensible fonctionnant en flexion varie avec la flêche de la déformation. La réponse de l'hydrophone change donc avec la profondeur.

Par le brevet français 1 556 971, on connait aussi un hydrophone comportant un élément sensible fixé à une plaque mince flexible, laquelle est assujettie à un corps rigide. Celui-ci comprend deux cavités intérieures remplies d'air communiquant par un canal capillaire. Une première cavité est séparée du milieu extérieur par une membrane flexible. La face extérieure de la plaque flexible est exposée à la pression à mesurer. Sur sa face intérieure s'applique la pression régnant dans la seconde cavité. Les variations de la pression extérieure sont transmises dans la première cavité par déformation de la membrane flexible. Mais le canal capillaire agissant comme un filtre passe-bas, empêche la transmission des variations dynamiques de la pression à mesurer dans la seconde cavité, du côté intérieur de la plaque mince. Les variations de pression dynamiques peuvent donc être mesurées.

Avec un tel agencement, la gamme de profondeurs où l'hydrophone peut fonctionner est accrue notablement. Les limites sont fixées essentiellement par la capacité de la membrane à compenser par sa déformation, les variations de la pression statique extérieure. On peut noter aussi que l'effet de filtrage des variations dynamiques procuré par le capillaire, dépend de sa longueur. Si l'on cherche à élargir le plus possible vers les basses fréquences la bande passante d'un tel hydrophone, il faut employer un capillaire très long. Dans la pratique cette solution est difficilement compatible avec la construction d'hydrophones très petits comme on en emploie en grand nombre pour la construction des flûtes sismiques par exemple.

Le capteur selon l'invention permet d'éviter les inconvénients ci-dessus mentionnés.

Il comporte au moins une plaque flexible, un élément sensible fixé à cette plaque et des moyens de filtrage pour soustraire une des faces de ladite plaque aux variations dynamiques de la pression du milieu. Il est caractérisé en ce que les moyens de filtrage comportent un volume d'un matériau absorbant sensiblement incompressible adapté à transmettre à cette face les variations de la pression statique du milieu.

Le volume de matériau absorbant sensiblement incompressible est contenu par exemple dans un boîtier ouvert sur le milieu.

Le volume de matériau absorbant sensiblement incompressible est réalisé par exemple à partir de fibres réalisées dans un matériau rigide à partird'une substance dite syntactique, de billes en matière solide (du verre par exemple) enrobées dans un liant ou baignant dans un liquide.

Suivant un mode de réalisation, le capteur selon l'invention comporte au moins une paire de plaques flexibles munies chacune d'un élément sensible, et un volume d'un matériau absorbant sensiblement incompressible pour soustraire une face de chacune des plaques aux variations dynamiques de la pression dans le milieu.

Les deux plaques flexibles sont par exemple des parois d'un boîtier commun contenant le volume de matériau amortisseur et pourvu d'ouvertures, ce boîtier pouvant comporter une partie grillagée et être remplie par exemple de billes de verre.

Lorsque le matériau amortisseur est suffisamment cohérent pour être découpé en blocs, on peut aussi réaliser le capteur selon l'invention en appliquant au moins une plaque flexible munie de son élément sensible, contre une face dudit bloc.

Le volume de matériau absorbant sensiblement incompressible, qu'il soit solide ou imprégné de liquide, étant adapté à transmettre tout changement de la pression statique du milieu, les deux face opposées de chaque plaque flexible sont donc soumises à des forces égales. Les effets néfastes et/ou les limitations apportés aux capteurs antérieurs par l'augmentation de la pression statique du milieu, sont ici totalement supprimés.

Le matériau absorbant utilisé étant sensiblement incompressible, le capteur selon l'invention peut résister à une éventuelle compression. Ceci rend possible l'emploi de céramiques piézo-électriques relativement fragiles mais possédant un rendement électro-acoustique élevé, collées sur des plaques très minces et très flexibles.

Quel que soit le mode de réalisation choisi pour réaliser le capteur selon l'invention, la construction est rendue plus simple du fait que le matériau absorbant est en équi-pression avec le milieu extérieur et même dans certains cas, est imprégné de ce milieu même. Les difficultés que l'on pouvait rencontrer pour isoler de façon étanche le milieu intérieur au boîtier du capteur, sont ici éliminées.

La construction d'un boîtier pourvu d'ouvertures et par exemple d'une partie grillagée et remplie de matériau absorbant est très facile à réaliser. On peut donc obtenir à moindre coût un capteur très sensible et de petites dimensions.

D'autres caractéristiques et avantages du capteur selon l'invention apparaîtront à la lecture de la description de modes de réalisation donnés à titre d'exemple non limitatifs, en se référant aux dessins annexés où :
- la figure 1 montre la constitution d'un élément sensible;
- la figure 2 montre un premier mode de réalisation du capteur avec une seule plaque flexible;
- la figure 3 montre un second mode de réalisation du capteur avec deux plaques flexibles;
- la figure 4 montre une variante du mode de réalisation précédent;
- la figure 5 montre un troisième mode de réalisation du capteur selon l'invention, et
- la figure 6 montre une utilisation du capteur à l'intérieur d'une flûte sismique.

Chaque capteur comporte (fig. 1) un ou plusieurs éléments sensibles 1 constitués chacun par exemple d'un disque 2 réalisé en un matériau piézo-électrique sur les faces opposées duquel sont collés deux films conducteurs 3, 4 constituant les électrodes collectrices. Des conducteurs électriques 5 permettent de relier les électrodes à un amplificateur adaptateur (non représenté) comme il est bien connu.

Suivant le mode de réalisation de la figure 2, le capteur comporte par exemple au moins un élément sensible 1 appliqué contre une plaque circulaire 6 mince et flexible pourvue d'un rebord annulaire 7. Cette plaque à rebord 6, 7 est sertie sur une extrémité d'un manchon tubulaire rigide 8. L'extrémité opposée du manchon est fermée par une plaque 9 pourvue d'ouvertures, une grille par exemple. Les ouvertures mettent l'intérieur du manchon 8 en communication avec le milieu extérieur. On remplit l'intérieur du manchon avec un matériau amortisseur 10 choisi pour sa capacité à filtrer les variations dynamiques de la pression extérieure jusqu'à des fréquences très basses.

Différents matériaux peuvent convenir. On choisit par exemple un matériau fibreux tel qu'une mêche en fibre de verre ou en textile. En opération, ce matériau fibreux s'imprègne du fluide où le capteur de pression est plongé. La pression statique du fluide s'exerce donc des deux côtés de la plaque 6 supportant l'élément sensible 1. En raison du filtrage opéré par le matériau amortisseur 10, les variations dynamiques de la pression de fluide ne s'exercent que d'un seul côté de la plaque flexible. L'élément sensible 1 peut donc capter les vibrations de celle-ci et les traduire en un signal électrique.

Dans le mode de réalisation de la figure 3, le capteur comporte deux éléments sensibles 1 associés respectivement à deux plaques identiques 6, 7 coiffant les extrémités opposées d'un manchon 8 dont la paroi latérale est traversée par de nombreux orifices 11. L'intérieur du manchon 8 est rempli d'un matériau amortisseur analogue, une subtance fibreuse ou bien encore une substance poreuse susceptible de s'imprégner du fluide pénétrant dans le manchon par les ouvertures 11. De la même façon ce matériau amortisseur a pour effet de soustraire les faces intérieures des deux plaques 6, 7 à la pression statique du milieu. Les deux éléments sensibles sont interconnectés électriquement (par des conducteurs non représentés) comme il est bien connu pour réaliser une compensation électrique des accélérations.

On peut encore utiliser comme matériau amortisseur une substance composite du type dit syntactique.

Suivant le mode de réalisation de la figure 4, les deux plaques flexibles à rebord 6, 7 coiffent les extrémités d'un manchon constitué d'une portion de tube grillagé 12. L'intérieur est rempli d'un matériau amortisseur fibreux ou poreux comme précédemment ou bien encore de particules ou billes de verre 13 de quelques millimètres de diamètre. Ces billes peuvent être prises dans un liant 14 tel qu'une résine époxy. L'impédance acoustique du verre est très différente de celle de la résine de liage. En raison de la densité élevée de billes qu'il contient et donc d'interfaces verre/époxy, le matériau composite a pour effet d'absorber les ondes acoustiques variables du côté de la face intérieure des plaques 6, 7. Les variations de la pression statique extérieure sont cependant transmises aux faces internes de ces mêmes plaques 6, 7. Avec ce mode de réalisation aussi, le capteur est apte à fonctionner quelle que soit la pression statique du milieu extérieur. Les billes ou grains peuvent être réalisés d'une façon générale à partir de toute matière solide dont l'impédance acoustique est différente de celle du matériau intersticiel.

Suivant une variante, la substance intersticielle entre les billes peut être remplacée par le fluide où le capteur est placé.

Dans le mode de réalisation de la figure 5, le matériau amortisseur a une cohésion suffisante pour être découpé en un bloc 15. Chaque plaque-support 6, 7 est plaquée directement contre une face du bloc 15 de manière que sa face intérieure soit soustraite aux variations de pression dynamiques qui sont absorbées par le matériau.

Des capteurs, selon l'un des modes de réalisation des figures 2 à 5, peuvent être inclus dans une flûte sismique marine 16. Celle-ci comporte généralement une gaine souple 17 de grande longueur remplie d'huile ou de kérosène par exemple tout au long de laquelle sont répartis un grand nombre de capteurs de pression 18. Du fait des ouvertures pratiquées dans chaque manchon 8, le matériau amortisseur quand il est fibreux ou poreux, s'imprègne du liquide remplissant la flûte 16. Les variations de la pression extérieure, qu'elles soient statiques ou dynamiques, sont transmises au liquide intérieur au travers de la gaine 17. Mais là encore seules les variations dynamiques de la pression sont mesurées par chaque élément sensible.

Dans les différents modes de réalisation décrits, le fluide où le capteur est placé peut être utilisé comme fluide intersticiel (cas des billes de verre) ou comme fluide d'imprégnation (cas des matériaux poreux ou fibreux). Le fluide peut être de l'eau si le capteur est utilisé tel quel comme hydrophone. On note cependant que l'effet d'amortissement des signaux acoustiques est meilleur quand le liquide est visqueux. C'est le cas du liquide remplissant généralement les flûtes sismiques.

On ne sortirait pas du cadre de l'invention en isolant le boîtier du capteur du milieu extérieur. Le fluide à l'intérieur de celui-ci est alors maintenu en équi-pression statique avec le milieu extérieur par des moyens d'équilibrage. Ce fluide peut dans ce cas être choisi en fonction de ses propriétés physiques pour constituer avec le milieu amortisseur un absorbant acoustique optimal.

On ne sortirait pas non plus du cadre de l'invention en remplaçant les boîtiers pourvus d'ouvertures représentés aux figures 2 à 4 par exemple, par des boîtiers réalisés en un matériau fritté qui a la propriété d'être transparent aux variations de pression statique. Un matériau convenable peut être obtenu par exemple en comprimant ensemble fortement des petites billes. Sa granulosité dépend de la taille de celles-ci. Dans certains cas et dans certaines bandes de fréquence au moins, un boîtier en matériau fritté a aussi pour effet d'atténuer les variations de pression dynamique. Il peut être utilisé seul ou en combinaison avec un absorbant acoustique tel que ceux précédemment définis, pour absorber les variations dynamiques qui pourraient se transmettre à l'intérieur.

## Revendications

1. Capteur de signaux insensible aux variations de la pression statique régnant dans un milieu où il est placé, comportant au moins une plaque (6, 7) dont la partie centrale est flexible, un élément sensible (1) en forme de disque fixé contre une première face de ladite plaque et des moyens de filtrage pour soustraire la face opposée de chaque plaque aux variations dynamiques de la pression du milieu, caractérisé en ce que les moyens de filtrage comportent un volume (10) d'un matériau absorbant sensiblement incompressible adapté à transmettre à ladite face opposée les variations de la pression statique du milieu.

2. Capteur de pression selon la revendication 1, caractérisé en ce que le volume (10) de matériau absorbant sensiblement incompressible est contenu dans un boîtier rigide (8, 12) ouvert sur ledit milieu.

3. Capteur de pression selon la revendication 1 ou 2, caractérisé en ce que le volume (10) de matériau absorbant sensiblement incompressible est réalisé à partir de fibres réalisées dans un matériau rigide.

4. Capteur de pression selon la revendication 1 ou 2, caractérisé en ce que le volume (10) de matériau absorbant sensiblement incompressible est réalisé à partir d'une substance poreuse.

5. Capteur de pression selon la revendication 1 ou 2, caractérisé en ce que le volume de matériau absorbant sensiblement incompressible est réalisé à partir d'une substance syntactique.

6. Capteur de pression selon la revendication 5, caractérisé en ce que le volume de matériau absorbant sensiblement incompressible est réalisé à partir de particules (13) d'une substance solide associée à un matériau intersticiel.

7. Capteur de pression selon la revendication 1, caractérisé en ce qu'il comporte au moins une paire de plaques flexibles (6, 7) pourvues chacune d'un élément sensible (1) et un volume de matériau absorbant sensiblement incompressible pour soustraire la face opposée de chacune des plaques (6, 7) aux variations dynamiques de la pression dans le milieu.

8. Capteur de pression selon la revendication 7, caractérisé en ce que les deux plaques flexibles (6, 7) sont des parois d'un boîtier commun (8, 12) contenant ledit volume de matériau absorbant sensiblement incompressible et pourvu d'ouvertures.

9. Capteur de pression selon la revendication 8, caractérisé en ce que le boîtier commun comporte au moins une partie grillagée (17).

10. Capteur de pression selon la revendication 7, caractérisé en ce que ledit boîtier (12) est rempli de particules (13) en matière solide noyées dans un liquide.

11. Capteur de pression selon la revendication 1 ou 7, caractérisé en ce que le volume de matériau absorbant sensiblement incompressible est un bloc (15) en équi-pression avec la pression statique du milieu, chaque plaque étant disposée contre une face dudit bloc.

12. Capteur de pression selon la revendication 11, caractérisé en ce que ledit bloc est réalisé en noyant des particules de verre dans un matériau d'enrobage.

13. Capteur de pression selon la revendication 1, caractérisé en ce que les moyens de filtrage comportent un boîtier réalisé en un matériau fritté.

14. Capteur de pression selon la revendication 2, caractérisé en ce que le boitier rigide est disposé à l'intérieur d'une flûte sismique.

## Patentansprüche

1. Signalempfänger, der für Variationen des in einem Medium, wo er angeordnet ist, herrschenden statischen Druck unempfindlich ist, mit wenigstens einer Platte (6, 7), deren mittiger Teil flexibel ist, einem empfindlichen Element (1) in Scheibenform, das gegen eine erste Fläche dieser Platte befestigt ist und Filtermitteln, um die gegenüberliegende Fläche jeder Platte den dynamischen Änderungen des Drucks der Umgebung auszusetzen, dadurch gekennzeichnet, daß die Filtermittel ein Volumen (10) eines absorbierenden im wesentlichen inkompressiblen Materials umfassen, das so ausgelegt ist, daß es an diese gegenüberliegende Fläche die Veränderung des statischen Drucks des Mediums übertragen.

2. Druckempfänger nach Anspruch 1, dadurch gekennzeichnet, daß das Volumen (10) aus absorbierendem im wesentlichen inkompressiblen Material in einem steifen gegen dieses Medium offenen Gehäuse (8, 12) enthalten ist.

3. Druckempfänger nach Anspruch 1 oder 2, dadurch gekennzeichnet, daß das Volumen (10) aus absorbierendem im wesentlichen inkompressiblen Material aus in einem steifen Material vorgesehen Fasern ausgeführt ist.

4. Druckempfänger nach Anspruch 1 oder 2, dadurch gekennzeichnet, daß das Volumen (10) aus absorbierendem im wesentlichen inkompressiblen Material, ausgehend von einer porösen Substanz, hergestellt ist.

5. Druckempfänger nach Anspruch 1 oder 2, dadurch gekennzeichnet, daß das Volumen aus absorbierendem im wesentlichen inkompressiblen Material, ausgehend von einer syntaktischen Substanz, realisiert ist.

6. Druckempfänger nach Anspruch 5, dadurch gekennzeichnet, daß das Volumen aus absorbierendem im wesentlichen inkompressiblen Material, ausgehend von Partikeln (13) einer festen Substanz, realisiert ist, die einem Zwischenraummaterial zugeordnet ist.

7. Druckempfänger nach Anspruch 1, dadurch gekennzeichnet, daß er wenigstens ein Paar von flexiblen Platten (6, 7) umfaßt, die je mit einem empfindlichen Element (1) und einem Volumen aus absorbierendem im wesentlichen inkompressiblen Material versehen ist, um die gegenüberliegende Fläche jeder der Platten (6, 7) den dynamischen Änderungen des Drucks im Medium auszusetzen.

8. Druckempfänger nach Anspruch 7, dadurch gekennzeichnet, daß die beiden flexiblen Platten (6, 7) Wandungen eines gemeinsamen Gehäuses (8, 12) sind, die dieses Volumen aus absorbierendem im wesentlichen inkompressiblen Material enthalten und das mit Öffnungen versehen ist.

9. Druckempfänger nach Anspruch 8, dadurch gekennzeichnet, daß das gemeinsame Gehäuse wenigstens ein Gitterteil (17) umfaßt.

10. Druckempfänger nach Anspruch 7, dadurch gekennzeichnet, daß dieses Gehäuse (12) mit Partikeln (13) aus festem Material, die in einer Flüssigkeit eingebettet sind, gefüllt ist.

11. Druckempfänger nach Anspruch 1 oder 7, dadurch gekennzeichnet, daß das Volumen aus absorbierendem im wesentlichen inkompressiblen Material ein Block (15) ist, der in Druckausgleich mit dem statischen Druck des Mediums steht, wobei jede Platte gegen eine Fläche dieses Blocks angeordnet ist.

12. Druckempfänger nach Anspruch 11, dadurch gekennzeichnet, daß dieser Block ausgeführt ist, in dem man Glaspartikel in einem Hüllmaterial einbettet.

13. Druckempfänger nach Anspruch 1, dadurch gekennzeichnet, daß die Filtriermittel ein aus einem gesinterten Material hergestelltes Gehäuse umfassen.

14. Druckempfänger nach Anspruch 2, dadurch gekennzeichnet, daß das steife Gehäuse im Inneren in einer sog. seismischen Flöte bzw. einer seismischen Reihenanordnung vorgesehen ist.

## Claims

1. A signal sensor that is insensitive to the variations in static pressure prevailing in the medium in which it is placed, having at least one plate (6, 7), the central section of which is flexible, a sensitive element (1) in the form of a disc fixed against a first face of the plate and filtering means for shielding the opposite face of each plate from the dynamic variations in the pressure of the medium, characterised in that the filtering means has a volume (10) of an essentially incompressible absorbent material adapted to transmit to the opposite face the variations in the static pressure of the medium.

2. Pressure sensor as claimed in claim 1, characterised in that the volume (10) of essentially incompressible absorbent material is contained in a rigid casing (8, 12) open to the medium.

3. Pressure sensor in accordance with claim 1 or 2, characterised in that the volume (10) of essentially incompressible absorbent material is formed from fibres of a rigid material.

4. Pressure sensor in accordance with claim 1 or 2, characterised in that the volume (10) of essentially incompressible absorbent material is formed of a porous substance.

5. Pressure sensor in accordance with claim 1 or 2, characterised in that the volume of essentially incompressible absorbent material is formed from a syntactic substance.

6. Pressure sensor in accordance with claim 5, characterised in that the essentially incompressible absorbent material is formed from particles (13) of a solid substance associated with an interstitial material.

7. Pressure sensor in accordance with claim 1, characterised in that it comprises at least one pair of flexible plates (6, 7) each having a sensitive element (1) and a volume of essentially incompressible absorbent material for shielding the opposite face of each of the plates (6, 7) from the dynamic variations in the pressure of the medium.

8. Pressure sensor in accordance with claim 7, characterised in that the two flexible plates (6, 7) are the walls of a common casing (8, 12) containing the volume of essentially incompressible absorbent material and provided with apertures.

9. Pressure sensor in accordance with claim 8, characterised in that the common casing has at least one section with grating (17).

10. Pressure sensor in accordance with claim 7, characterised in that the casing (12) is filled with particles (13) of a solid material submerged in a liquid.

11. Pressure sensor in accordance with claim 1 or 7, characterised in that this volume of essentially incompressible absorbent material is a block (15) at a pressure equal to that of the static pressure of the medium, each plate being positioned against one face of the block.

12. Pressure sensor in accordance with claim 11, characterised in that the block is formed by submerging glass particles in a coating material.

13. Pressure sensor in accordance with claim 1, characterised in that the filtering means has a casing made from a sintered material.

14. Pressure sensor in accordance with claim 2, characterised in that the rigid casing is placed inside a seismic streamer.
